# DEMANDE DE BREVET EUROPEEN

(11) **EP 0 020 209 A1**
(43) Date de publication de la demande: **10.12.1980**
(21) Numéro de dépôt: 80400624.5
(22) Date de dépôt: 08.05.1980
(51) Int. Cl.: H01J 23/26

(54) **Tube à ondes progressives muni d'une ligne à retard hyperfréquence comportant un conducteur de section variable**

(30) Priorité: 23.05.1979 FR 7913198
(71) Demandeur: THOMSON-CSF, 75008 Paris (FR)
(72) Inventeur: Fleury, Georges, F-75360 Paris Cedex 08 (FR)
(74) Mandataire: Benoit, Monique

(57) **Abrégé**

Ligne à retard hyperfréquence de type hélicoïdal pour tube à ondes progressives, constituée par un conducteur (4) maintenu dans l'enveloppe (6) du tube par des barreaux isolants (7). La largeur (e) du conducteur (4) en contact avec les barreaux de support (7) augmente le long de l'axe du tube (ZZ), notamment au niveau de la sortie de l'énergie hyperfréquence.

## Description

La présente invention a pour objet une ligne à retard hyperfréquence pour un tube à ondes progressives, comportant un conducteur électrique dont la géométrie varie le long de l'axe du tube.

Ainsi qu'il est connu, un tube à ondes progressives est constitué par l'association d'un faisceau d'électrons long et fin avec une ligne à retard à structure périodique, non résonnante. Les électrons du faisceau cèdent de l'énergie à l'onde hyperfréquence parcourant la ligne, lorsque certaines conditions de synchronisme de l'onde avec le faisceau sont respectées. En pratique, la ligne à retard est en général constituée par une hélice ou un circuit dérivé d'une hélice, et les électrons se propagent selon l'axe de l'hélice, qui est également celui du tube. Parmi les circuits dérivés de l'hélice, on peut citer l'hélice à conducteurs multiples : à deux brins entrelacés, contre hélice ou ses équivalents topologiques, ou le circuit à anneaux et barres, à anneaux et boucles, ou encore une structure hyperfréquence dérivée dont la liaison mécanique avec l'enveloppe du tube est effectuée par des supports métalliques quart d'ondes. Toutefois, pour simplifier l'exposé, la ligne à retard sera dans toute la suite assimilée à une hélice simple.

Dans l'état de la technique antérieur, il était couramment admis que le rendement électrique d'un tube à ondes progressives ait une fonction croissante de l'impédance de couplage entre le faisceau d'électrons et la ligne à retard. Cette considération conduisait à rechercher une impédance de couplage maximale, ce qui est obtenu pour une largeur du fil conducteur constituant une hélice simple environ égale au demi-pas de l'hélice, cette largeur devant être alors conservée constante tout le long de l'axe du tube.

La présente invention a pour objet une ligne à retard hyperfréquence qui, d'une part, permet d'améliorer le rendement électrique du tube à ondes progressives l'utilisant et, d'autre part, autorise une augmentation de la puissance de sortie de ce tube pour une structure de dimensions données. A cet effet, il est donné au conducteur électrique constituant la ligne à retard une géométrie variable le long de l'axe du tube et, plus précisément, une largeur croissante notamment au niveau de la sortie de l'onde hyperfréquence.

D'autres objets, caractéristiques et résultats de l'invention ressortiront de la description suivante, donnée à titre d'exemple non limitatif et illustrée par les dessins annexés qui représentent :
- la figure 1, le schéma d'un tube à ondes progressives comportant une ligne à retard hélicoïdale ; ¹
- la figure 2, une coupe longitudinale partielle du tube selon l'invention ;
- la figure 3, a à c, des diagrammes illustrant l'évolution de la largeur du conducteur constituant l'hélice selon l'invention.

Sur ces différentes figures, les mêmes références se rapportent aux mêmes éléments.

Sur le schéma de la figure 1, on distingue :
un canon à électrons globalement repéré G, constitué d'une cathode K émettant un faisceau d'électrons 3 dans une direction ZZ, une électrode de commande W de type WEHNELT et une anode A ; une ligne à retard 4, par exemple hélicoïdale et de forme cylindrique d'axe
ZZ, entourant le faisceau d'électrons 3 durant son trajet dans la ligne 4, et enfin un collecteur C des électrons du faisceau. Le dispositif comporte encore une entrée E et une sortie S pour l'énergie hyperfréquence parcourant la ligne 4. Ces différents éléments sont contenus dans une enceinte étanche, ou fourreau, non représentée sur le schéma, de forme généralement cylindrique d'axe ZZ.

On rappelle brièvement le fonctionnement d'un tel dispositif : la vitesse des électrons du faisceau 3 est modulée périodiquement par le champ lié à l'onde se propageant le long de la ligne à retard 4 ; sous l'influence de cette modulation de vitesse, les électrons sont groupés en paquets et il se produit un transfert d'énergie des paquets d'électrons vers l'onde se propageant sur la ligne, lorsqu'est satisfaite une certaine condition de synchronisme entre la vitesse des électrons et l'une des vitesses de phase de l'onde parcourant la ligne ; dans le cas d'une hélice cylindrique, il est connu de réaliser ce synchronisme par variation du pas de l'hélice.

La figure 2 représente une coupe longitudinale (selon l'axe ZZ) partielle d'un mode de réalisation du tube selon l'invention.

Sur cette figure, on a représenté l'axe ZZ, le fourreau cylindrique 6 du tube, d'axe ZZ, l'hélice 4 constituant la ligne à retard, dont les spires apparaissent en section, et la section d'un des barreaux isolants (7) réalisant le support de l'hélice 4 dans le fourreau 6.

Le conducteur électrique constituant l'hélice 4 est par exemple de section rectangulaire. Conformément à l'invention, cette section est variable le long de l'axe du tube, et cette variation est réalisée ici de la manière suivante :
- dans une première partie, repérée P₁, la section du conducteur est constante, par exemple de forme rectangulaire dont les dimensions sont repérées e₁ pour le côté parallèle à l'axe ZZ, en contact avec le barreau 7, et h pour l'autre côté ;
- dans la partie suivante de la ligne, repérée P₂, la section du conducteur augmente, de préférence par augmentation progressive de la longueur e₂ du côté en contact avec le barreau 7, la hauteur h restant constante ;
- dans la dernière partie de la ligne, du côté de la sortie S de l'énergie hyperfréquence, repérée P₃ sur la figure 2, la section du conducteur constituant l'hélice est à nouveau constante ; elle est définie par la même hauteur h et une largeur e₃.

Dans la partie P₁, le rapport , p étant le pas de l'hélice, est tel que l'impédance de couplage soit maximale ; cette partie constitue sensiblement les deux tiers ou les trois quarts de la ligne à retard. Le rôle de la partie P₂ est de rendre l'accroissement de la largeur du conducteur progressif, afin d'éviter les désadaptations dues à des variations trop rapides de l'impédance de la ligne. Dans la partie P₃, la largeur e₃ est maximale. A titre d'exemple, le rapport de la largeur du fil sur le pas de l'hélice est de l'ordre de 0,5 pour la partie P₁ et peut atteindre 0,8 pour la partie P₃.

Par ailleurs, pour simplifier le schéma, on a représenté sur la figure 2 un pas (p) constant pour l'hélice ; bien entendu, ainsi qu'il est connu, celui-ci peut être variable, augmenté vers la sortie S du tube par exemple, ce qui conduit à un accroissement de la largeur du fil plus important dans la partie P₃.

La figure 3 représente des diagrammes montrant l'évolution de la largeur e du conducteur le long de l'axe ZZ du tube.

Sur le diagramme de la figure 3a est représentée une évolution d'épaisseur correspondant au cas de la figure 2. On a porté en abscisse l'axe Z entre l'entrée E et la sortie S du tube, et en ordonnée la largeur (e) du conducteur. A l'entrée E, cette largeur est égale à e₁ et reste constante sur la plus grande partie (P₁) de la ligne ; à la sortie S du tube (partie P₃), cette épaisseur est maximale et égale à e₃ et, entre elles, dans la partie intermédiaire P₂, l'épaisseur augmente progressivement, par exemple linéairement, de ^{e}ₗ à ^{e}₃.

Le diagramme de la figure 3b, analogue à celui de la figure 3a, illustre une variante de réalisation de la ligne à retard selon l'invention, dans laquelle l'épaisseur du conducteur croît sensiblement linéairement de l'entrée E où elle est égale à eₗ à la sortie S où elle est égale à e₃.

Cette variante a l'avantage de la simplicité, mais elle donne une impédance de couplage maximale sur une longueur qui peut n'être pas suffisante au début du tube, ce qui est un inconvénient ainsi qu'il est expliqué ci-après.

Le diagramme de la figure 3c représente une autre variante de réalisation dans laquelle la variation d'épaisseur du conducteur se fait seulement en deux étapes :
- dans une première partie (P₄) du tube, le conducteur a une épaisseur constante e₁ comme dans le cas de la figure 3a ;
- dans la seconde partie (P₅), l'épaisseur du conducteur varie par exemple linéairement entre e₁ et e₃, pour être maximale (e₃) à la sortie du tube.

Il s'agit là d'une variante représentant un compromis entre les structures illustrées sur les figures 3a et 3b.

En ce qui concerne la réalisation technologique du conducteur constituant la ligne à retard, celui-ci peut être avantageusement en cuivre ; il est réalisé par découpage dans sa ou ses parties à largeur constante et par ajustage sur un calibre dans sa partie à largeur variable ; il est de préférence brasé sur ses supports 7.

Ainsi qu'il est dit' ci-dessus, la structure qui vient d'être décrite permet d'améliorer le rendement électrique du tube à ondes progressives. En effet, les pertes hyperfréquences sont plus faibles que dans une structure de ligne à retard du type connu, pour laquelle la section du conducteur est constante, car les courants hyperfréquences sont répartis sur une surface conductrice plus grande ; de plus, les calculs et les essais menés par la Demanderesse ont montré que, contrairement à ce qu'il était couramment admis, le rendement électrique d'un tel tube n'est pas une fonction croissante de l'impédance de couplage sur toute la longueur du tube mais que la diminution de l'impédance de couplage en fin de ligne à retard apparaît améliorer ce rendement électrique.

Par ailleurs, cette structure permet d'améliorer l'évacuation thermique : en effet, il est connu que la puissance thermique à dissiper augmente fortement en fin de ligne ; l'augmentation de la largeur du conducteur constituant la ligne permet d'augmenter la section de passage du flux thermique dans les supports de la ligne, ce qui revient à dire que, pour une température maximale d'hélice donnée, la puissance thermique dissipée est plus élevée. La conséquence en est que, pour un dimensionnement de structure en début de ligne donné, la puissance de sortie du tube peut être accrue par rapport au dispositif de l'art antérieur.

Enfin, il est connu que le faisceau d'électrons est plus divergent en bout de ligne et donc que le bombardement parasite de la ligne par les électrons est plus important à cette extrémité ; or, dans la structure selon l'invention, le conducteur est plus large précisément en fin de ligne, ce qui permet de conférer à cette hélice plus de robustesse et par suite de diminuer les risques de fusion provenant de ce bombardement électronique.

La description ci-dessus a été faite dans le cas d'une ligne à retard hélicoïdale et cylindrique ; elle s'applique bien entendu également à des lignes de périodicité variable ainsi qu'à d'autres structures haute fréquence du type de celles qui sont mentionnées plus haut ou comme décrites par exemple dans la demande de brevet français n° 76-28394 (n° de publication : 2 365 218) et son addition n° 77-28741 (n° de publication : 2 422 265) au nom de THOMSON-CSF.

## Revendications

1. Tube à ondes progressives comportant, dans une enveloppe à vide : un canon à électrons (G), produisant un faisceau d'électrons (3) ; une ligne à retard (4) placée autour du faisceau d'électrons (3), sur laquelle se propage une onde hyperfréquence interagissant avec les électrons, ce tube étant caractérisé par le fait que la ligne à retard (4) comporte un conducteur électrique de section variable, formant une structure sensiblement hélicoïdale.

2. Tube selon la revendication 1, caractérisé par le fait que la section du conducteur augmente vers la fin de la ligne dans le sens de propagation de l'onde hyperfréquence.

3. Tube selon la revendication 1, caractérisé par le fait que la ligne à retard (4) comporte au moins trois parties, le conducteur étant de section constante dans les première (P₁) et troisième (P₃) parties, prises dans le sens de propagation de l'onde hyperfréquence, la section du conducteur étant supérieure dans la troisième partie (P₃) à la section de ce dernier dans la première partie (P₁), et la transition étant assurée entre les deux par une deuxième partie (P₂) dans laquelle la section du conducteur est croissante.

4. Tube selon l'une des revendications 2 ou 3, caractérisé par le fait que la section du conducteur selon l'axe du tube (ZZ) est sensiblement rectangulaire et que l'augmentation de section est réalisée par augmentation de la longueur (e) des côtés du rectangle parallèles à l'axe du tube (ZZ).

5. Tube selon la revendication 4, caractérisé par le fait que le rapport de ladite longueur (e) de la section du conducteur au pas de l'hélice (p) est croissant et compris sensiblement entre 0,5 au début et 0,8 à la fin de la ligne, pris dans le sens de propagation de l'onde hyperfréquence.

6. Tube selon l'une des revendications précédentes, caractérisé par le fait qu'il comporte de plus des supports de la ligne dans l'enveloppe, et que la section de la ligne à retard varie par variation de la surface du conducteur qui est en contact avec les supports.
